# EUROPÄISCHE PATENTSCHRIFT

(11) **EP 1 283 304 B1**
(45) Veröffentlichungstag und Bekanntmachung des Hinweises auf die Patenterteilung: **19.03.2008**
(21) Anmeldenummer: 02017104.7
(22) Anmeldetag: 30.07.2002
(51) Int. Cl.: E01F 8/02, E01F 8/00

(54) **Lärmschutzwand aus Zaunelementen**
Noise barrier wall from fence elements
Mur antibruit de panneaux de clôture

(30) Priorität: 11.08.2001 DE 20113388 U
(43) Veröffentlichungstag der Anmeldung: 12.02.2003
(73) Patentinhaber: De Vos, Martin, 46414 Rhede (DE)
(72) Erfinder: De Vos, Martin, 46414 Rhede (DE)
(74) Vertreter: Hoffmeister, Helmut

(56) Entgegenhaltungen:
- EP-A- 0 534 346
- CH-A- 690 825
- DE-A- 3 535 343
- DE-A- 4 436 348
- DE-U- 8 911 878

## Beschreibung

Die Erfindung betrifft eine Lärmschutzwand, aufweisend wenigstens ein drahtgitterartiges Wandkörper-Element, das wenigstens teilweise mit einem schallabsorbierenden, begrünungsfähigen und biologisch abbaubaren Füllmaterial gefüllt ist und aus zwei parallel zueinander angeordneten und in einem Abstand voneinander aufgestellten Drahtgitter-Zaunelementen besteht.

Eine solche Lärmschutzwand ist aus DE 89 11 878 U1 bekannt. Sie wird aus Bauelementen hergestellt, die im Wesentlichen aus beabstandeten Stützprofilen bestehen, die im Boden verankert werden. Zwischen den Stützprofilen können Wandflächen angeordnet werden, die gitterförmig oder vollwandig sind. Die zusammengesetzten Bauelemente ergeben Zwischenräume, die mit Erdreich ausgefüllt und begrünt werden können.

Diese Art der Begrünung von Lärmschutzwänden erfordert viel Nacharbeit nach dem Aufstellen der Stützprofile, wobei nicht ausgeschlossen werden kann, dass zumindest zu Anfang des Bewachsens das Erdreich ausgewaschen und fortgespült wird.

Eine andere Lärmschutzwand ist aus der DE 35 35 343 C2 bekannt. Bei dieser bestehen die einzelnen, etwa trapezförmigen Wandkörper-Elemente jeweils aus U-förmigen Rahmenteilen, deren U-Schenkel an einem starren Fußgestell angebracht sind. Mit dem Fußgestell ist eine engmaschige, metallene Bodenmatte gegen das Herausfallen des Füllmaterials beim Transport verbunden. Das Wandkörper-Element zeichnet sich durch einen komplizierten Aufbau und ein erhebliches Gesamtgewicht aus und erfordert eine entsprechend tragfähige Hebeeinrichtung. Dies erhöht die Transport-, Lager- und Montagekosten.

Es stellt sich die Aufgabe, die Begrünung der Lärmschutzwände durch einfache, durch Witterungseinflüsse praktisch nicht zu beschädigende Maßnahmen einzuleiten, wobei der Aufbau der Lärmschutzwand und das Begrünen derselben montagefreundlich und ohne großen Aufwand an Hebeeinrichtungen durchgeführt werden können.

Diese Aufgabe wird bei einer Lärmschutzwand der eingangs genannten Art dadurch gelöst, dass das Füllmaterial aus mehreren Lagen einer gewebe- oder vliesartigen, flüssigkeitssaugfähigen, aus nachwachsenden Rohstoffen hergestellten Matte besteht, die aufeinander gelegt oder zusammengefaltet sind, wobei die Matte von einer biologisch abbaubaren, verrottbaren, perforierten Folie auf Stärkebasis oder von einem verrottbaren Gewebe umhüllt ist.
Als Füllmaterialien kommen unterschiedliche, vorzugsweise biologisch abbaubare Stoffe in Frage, beispielsweise Kokosfaser-, Leinen-, Hanf- oder Strohmatten, die sich aufeinanderlegen oder zusammenfalten lassen. Die einzelnen Matten oder das gesamte sich im Raum befindende Füllmaterial können umhüllt sein, beispielsweise von einem Jutegewebe oder von einer biologisch abbaubaren, verrottbaren, perforierten Folie auf Stärkebasis.

In den besagten Raum kann auch ein bereits mit Düngemittel angereichertes Füllmaterial eingelegt sein, das nach Befeuchtung und Besamung durchwurzelt wird und nach relativ kurzer Zeit einen begrünten Lärmschutzwall ergibt.

Zum Aufbau der Wandkörper-Elemente und damit der ganzen Lärmschutzwand können an sich bekannte Drahtgitter-Zaunelemente verwendet werden.

Der Begriff "Drahtgitter-Zaunelement" bezieht sich auf marktübliche Zaunelemente, die aus Draht, Stäben oder Profilen gefertigt sind. Die Zaunelemente können auch aus einem kunststoffummantelten und entsprechend verstärktem Maschendrahtgeflecht oder aus einem dekorativen Drahtgitter gefertigt sein.

Die Drahtgitter-Zaunelemente können fest oder abnehmbar mit den Zaunpfosten verbunden sein. Bevorzugt wird eine einfache Aufhängung und/oder Verschraubung.

Als Material zur Herstellung von Drahtgitter-Zaunelementen eignen sich unterschiedliche Metalle oder deren Legierungen, insbesondere verzinkter Stahl. Es ist aber auch möglich, die Zaunelemente aus schlagfestem und witterungsbeständigem Kunststoff herzustellen.

Die Zaunelemente sind in ihrer bevorzugten Ausführungsform rechteckig, d.h. sie weisen ein rechteckiges Zaunfeld auf. Sie können aber nach Bedarf in Trapezform oder in Form eines schrägen Parallelogramms gefertigt sein. Die oberen, freien Längsstäbe der Drahtgitter-Zaunelemente können geradlinig oder gewölbt sein.

Die Erfindung ist in einem Ausführungsbeispiel anhand der Zeichnung näher erläutert, deren Figuren im einzelnen zeigen:
- Fig. 1: ein mit Füllmaterial gefülltes Wandkörper-Element der Lärmschutzwand, in einer perspektivischen Ansicht;
- Fig. 2: einen schematischen Querschnitt durch das Wandkörper-Element gemäß Fig. 1 ;
- Fig. 3: einen schematischen Querschnitt durch ein anderes Wandkörper-Element;
- Fig. 4: eine schematische Draufsicht auf eine Lärmschutzwand; und
- Fig. 5: eine schematische Sicht auf eine teilweise an einem Hang errichtete Lärmschutzwand.

In den Figuren 2 bis 4 ist eine Lärmschutzwand 100 schematisch dargestellt, die sich aus mehreren geradlinig hintereinander (vgl. Fig. 4) aufgestellten Wandkörper-Elementen 1.1, 1.2,....1.n zusammensetzt.

Das Wandkörper-Element 1.1...1.n ist detailliert in Fig. 1 gezeigt. Es besteht aus zwei parallel zueinander angeordneten und in einem Abstand A = 40 cm voneinander aufgestellten Drahtgitter-Zaunelementen 10.1, 10.2 aus verzinktem Stahl, deren beide Enden 4.1, 4.2 jeweils an einem bereits im Erdreich 5 einbetonierten Zaunpfosten 2.1, 2.2; 2.3, 2.4 abnehmbar befestigt sind. So entsteht ein Raum 8, definiert durch den Abstand A, eine Höhe H und die jeweilige Länge des Drahtgitter-Zaunelementes bzw. der Drahtgitter-Zaunelemente. Die Enden 4.1, 4.2 der Drahtgitter-Zaunelemente 10.1, 10.2 weisen Flacheisen 9 auf, die mit entsprechenden Bohrungen 11 für die Verschraubung mit den Zaunpfosten versehen sind.

Die Zaunpfosten 2.1, 2.2; 2.3, 2.4 sind beispielsweise Viereckrohre 80 x 40 mm, die in vorbestimmten Abständen voneinander tief in die frostbeständigen, einzelnen Fundamente 7 gesetzt worden sind.

Ferner zeigt die Fig. 1 ein in den Raum 8 plaziertes, schallabsorbierendes Füllmaterial 6 aus nachwachsenden Rohrstoffen. Das Füllmaterial 6 besteht im vorliegenden Fall aus mehreren Lagen 16.1....16.n einer Kokosfasermatte 16, die mit einer granulatartigen Mischung aus Torf und Düngemittel durchsetzt ist.

Aus der Fig. 3 ist ersichtlich, daß die zwei ein Wandkörper-Element bildenden Drahtgitter-Zaunelemente unterschiedliche Höhen aufweisen, so daß die Höhe der Füllmaterial-Packung den oberen Rand des niedrigeren Zaunelementes nicht überschreiten kann. Eine solche Ausführungsform der Lärmschutzwand eignet sich insbesondere zum Einzäunen von Schulhöfen oder Sportplätzen innerhalb von Siedlungen.

Die Lärmschutzwand gemäß der Erfindung kann waagerecht auf einem ebenen Boden oder am Hang treppenartig aufgestellt sein, wie in Fig. 5 dargestellt.

Zum Erstellen der Lärmschutzwand 100 gemäß Fig.4 werden zuerst die Zaunpfosten 2.1, 2.2,...2.n im Erdreich in vorbestimmten Abständen voneinander einbetoniert. Danach werden die vorgefertigten Zaunfelder an den entlang einer Linie L₁ (vgl. Fig. 4) verlaufenden Zaunpfosten angeschraubt und die Matten 16 des Füllmaterials bis zur gewünschten Höhe eingeschichtet. Durch das Anschrauben und Fixieren der Zaunfelder auf der gegenüberliegenden Seite (Linie L₂) werden die Matten 16 komprimiert. Die Stabilität der Lärmschutzwand verbessern die in den Figuren 2 und 3 gezeigten Querstreben 3, die die sich gegenüberliegenden Zaunfelder miteinander verbinden. Zur Begrünung der Lärmschutzwall wird das Füllmaterial befeuchtet und besamt.

## Patentansprüche

1. Lärmschutzwand (100), aufweisend wenigstens ein drahtgitterartiges Wandkörper-Element (1.1...1.n), das wenigstens teilweise mit einem schallabsorbierenden, begrünungsfähigen und biologisch abbaubaren Füllmaterial (6) gefüllt ist und aus zwei parallel zueinander angeordneten und in einem Abstand (A) voneinander aufgestellten Drahtgitter-Zaunelementen (10.1, 10.2, .....10.n) besteht, **dadurch gekennzeichnet, dass** das Füllmaterial (6) aus mehreren Lagen (16.1.....16.n) einer gewebe- oder vliesartigen, flüssigkeitssaugfähigen, aus nachwachsenden Rohstoffen hergestellten Matte (16) besteht, die aufeinander gelegt oder zusammengefaltet sind, wobei die Matte von einer biologisch abbaubaren, verrottbaren, perforierten Folie auf Stärkebasis oder von einem verrottbaren Gewebe umhüllt ist.

2. Lärmschutzwand nach Anspruch 1, **dadurch gekennzeichnet, dass** die Matte (16) aus Kokosfasern besteht.

3. Lärmschutzwand nach Anspruch 1, **dadurch gekennzeichnet, dass** die Matte (16) mit einer granulatartigen Mischung aus Torf und Düngemittel durchsetzt ist.

## Claims

1. Noise barrier wall (100), comprising at least one wire mesh wall body element (1.1 ... 1.n) which is filled at least partially with a sound-absorbing, biologically degradable filler material (6) that can be provided with greenery, and two wire mesh fence elements (10.1, 10.2, ... 10.n) arranged parallel to each other and erected at a distance (A) from each other, **characterised in that** the filler material (6) consists of a plurality of layers (16.1 ...... 16.n) of a web or non-woven fabric-like, liquid absorbing mat (16) produced from renewable raw materials, said layers being placed on top of each other or folded together, whereby the mat is surrounded by a biologically degradable, decomposable, perforated film on a starch base or by a decomposable web.

2. Noise barrier wall according to claim 1,
**characterised in that** the mat (16) consists of coconut fibres.

3. Noise barrier wall according to claim 1,
**characterised in that** a granulate-like mixture of peat and fertiliser goes through the mat (16).

## Revendications

1. Mur antibruit (100) comprenant au moins un panneau de clôture grillagé (1.1... 1.n) empli au moins partiellement d'un matériau de remplissage (6) à absorption acoustique, engazonnable et biodégradable, lequel panneau est constitué de deux grillages de clôture (10.1, 10.2 ..., 10.n) montés parallèlement et à une distance (A) l'un par rapport à l'autre, **caractérisé en ce que** le matériau de remplissage (6) est un tapis (16) hydrophile, tissé ou non tissé, fabriqué à partir de matières premières renouvelables et disposé en plusieurs couches (16.1, ... 16.n) superposées ou repliées, ledit tapis étant enveloppé d'un film perforé biodégradable à base d'amidon ou d'un tissu biodégradable.

2. Mur antibruit selon la revendication 1, **caractérisé en ce que** le tapis (16) est en fibres de coco.

3. Mur antibruit selon la revendication 1, **caractérisé en ce que** le tapis (16) contient un mélange de type granulé composé de tourbe et d'engrais.
